# EUROPÄISCHE PATENTSCHRIFT

(11) **EP 1 695 934 B1**
(45) Veröffentlichungstag und Bekanntmachung des Hinweises auf die Patenterteilung: **24.10.2012**
(21) Anmeldenummer: 05020637.4
(22) Anmeldetag: 22.09.2005
(51) Int. Cl.: D04B 23/12, B65H 51/20, B65H 51/30, B65H 57/28

(54) **Vorrichtung zum Zuführen von Faserbändern zu einer Wirkmaschine**
Device for feeding fiber webs to a knitting machine
Procédé pour alimenter des bandes fibreuses dans une machine de tricotage

(30) Priorität: 25.02.2005 DE 102005008705
(43) Veröffentlichungstag der Anmeldung: 30.08.2006
(73) Patentinhaber: Karl Mayer Malimo Textilmaschinenfabrik GmbH, 09117 Chemnitz (DE)
(72) Erfinder: Kinder, Karl-Heinz, 09235 Burkhardtsdorf (DE); Pester, Wolfgang, 09117 Chemnitz (DE); Roth, Gottfried, 09130 Chemnitz (DE); Reuchsel, Dietmar, 09127 Chemnitz (DE); Schubert, Frank, 09119 Chemnitz (DE); Vettermann, Frank, 09387 Jahnsdorf (DE); Wegner, Alexander, 09117 Chemnitz (DE); Kirchberg, Astrid, 09128 Chemnitz (DE)
(74) Vertreter: Knoblauch, Andreas

(56) Entgegenhaltungen:
- DE-A1- 1 535 238
- DE-A1- 10 003 184
- DE-A1- 19 739 411
- DE-B1- 2 344 906
- DE-B3- 10 312 534
- DE-C1- 3 842 870
- JP-A- 8 310 728
- JP-A- 11 189 369
- JP-A- 2002 241 051
- US-A- 5 200 018
- US-B1- 6 230 775
- US-B1- 6 340 126
- US-B2- 6 599 610

## Beschreibung

Die Erfindung betrifft eine Vorrichtung zum Zuführen von Faserbändern zu einer Wirkmaschine mit einem Gatter, in dem mindestens eine Spule angeordnet ist, von der ein Faserband abziehbar ist, einem einen Lieferantrieb aufweisenden Lieferwerk, durch das das Faserband geführt ist, und einem Bandspeicher, der eine längenveränderbare Speicherstrecke für das Faserband aufweist.

Eine derartige Vorrichtung ist aus DE 100 03 184 A1 bekannt. Das Lieferwerk ist am Ausgang des Gatters angeordnet. Dem Lieferwerk folgt der Bandspeicher. Der Bandspeicher weist eine beweglich gelagerte Umlenkrolle auf, die unter der Wirkung der Schwerkraft und zusätzlich unter der Wirkung einer Feder nach unten gezogen wird, um eine Bandlänge aufzunehmen, wenn diese nicht benötigt wird.

Eine derartige Vorrichtung dient dazu, Faserbänder einer Bandlegeeinrichtung einer Wirkmaschine mit Schußeintragsystem zuzuführen.

DE 197 39 411 A1 zeigt eine Vorrichtung zum Zuführen von Faserbändern zu einer Wirkmaschine mit einem Gatter, in dem mindestens eine Spule angeordnet ist, von der ein Faserband abziehbarist. Es gibt einen Bandspeicher, der durch eine Schlaufe gebildet ist und der eine längenveränderbare Speicherstrecke für das Faserband aufweist. Bei einer anderen Ausgestaltung sind zwei gegeneinander verlagerbare Umlenkrollen vorgesehen, die ebenfalls eine längenveränderbare Speicherstrecke für das Faserband bilden. Der Bandspeicher ist zwischen dem Gatter und einem Schussfadenführer angeordnet. Der Bandspeicher weist einen durch einen Motor angetriebenen Stellantrieb auf, mit dem die Speicherstrecke veränderbar ist. Es ist eine Steuereinrichtung vorgesehen, die diesen Stellantrieb und den Antrieb für den Schussfadenführer steuert.

DE 38 42 870 C1 zeigt eine Schussfadenzuführvorrichtung für Umkehrschussmagazine von Kettenwirkmaschinen mit einem Gatter, in dem mehrere Spulen angeordnet sind, von denen Schussfäden abgezogen werden. Zum Abziehen wird ein erstes Lieferwerk verwendet, dessen zwei Rollen über eine Zwischenwelle und eine weitere Antriebsverbindung von der Hauptwelle der Wirkmaschine angetrieben werden. Die abgezogenen Schussfäden werden einer Speichervorrichtung zugeführt, die eine Umlenkstelle aufweist, die an einem Wagen befestigt ist, der über einen Zahnriemen und zwei Zahnriemenräder angetrieben wird. Auf den Bandspeicher folgt ein zweites Lieferwerk.

US 6 230 775 B1 zeigt eine Vorrichtung, um Fasern, die von Faserspulen abgewickelt werden, zu imprägnieren, indem sie durch ein Hochtemperaturbad geleitet werden. Die benetzten Fasern werden dann durch einen Heiztunnel geleitet, um sie zu trocknen. Danach werden sie wieder auf eine Spule aufgewickelt.

US 5 200 018 beschreibt eine Ausbreiteinrichtung, die dazu verwendet wird, vorimprägnierte Multi-Filamentstränge in flache Bänder auszubreiten. Hierzu werden die Faserstränge über beheizte Stangen geführt.

Bei einer Wirkmaschine mit Schußeintragsystem werden Faserbänder mittels zweier im Bereich der Längsränder der Wirkware angeordneten Transportketten der Wirkstelle zugeführt und mit Maschenfäden miteinander fixiert. Die Faserbänder, die zusammengefaßt als "Faserbandgelege" bezeichnet werden, erstrecken sich dabei zwischen den Transportketten, welche mit Haltemitteln für die Faserbänder versehen sind. Mit einem Bandleger, der sich über den Transportketten befindet, werden die von der Vorrichtung gelieferten Faserbänder über die Transportketten befördert und in die Haltemittel der Transportketten eingebracht. Dabei geht man vielfach so vor, daß der Bandleger lediglich beim Überqueren in die eine Richtung, d.h. von der der Übergabestation zugewandten Transportkette zur gegenüberliegenden Transportkette, das Faserband transportiert und in den Transportketten ablegt. Der Rückhub des Bandlegers erfolgt ohne Faserband, da sich eine Umkehrung des Bandtransports als sehr schwierig erweist. Nach erfolgtem Rückhub des Bandlegers wird das abgetrennte, in der Übergabestation bereit gehaltene Ende des Faserbandes erneut ergriffen und in derselben Reihenfolge über die Transportketten gebracht. Der Bandleger entnimmt das Faserband also mit Unterbrechungen aus der Vorrichtung. Mit anderen Worten wird das Faserband nicht mit einer konstanten Geschwindigkeit vom Bandleger verarbeitet.

Beim Legen ist es wichtig, daß die Faserbänder einerseits in ihrer seitlichen Ausbreitung eine konstante Breite aufweisen, um Lücken zwischen den einzelnen eingelegten Faserbändern zu verhindern. Andererseits muß die Spannung der Faserbänder konstant gehalten werden, um Unterschiede im Gelege zu vermeiden. Bei den zu verarbeitenden Faserbändern handelt es sich zumeist um Carbonfasern oder Glasfasern, welche eine sehr geringe Elastizität besitzen. Einmal bestehende Spannungsunterschiede können im Nachhinein so gut wie nicht wieder ausgeglichen werden.

Der Erfindung liegt die Aufgabe zugrunde, Faserbänder so bereitzustellen, daß sie möglichst gleichmäßig verlegt werden können.

Diese Aufgabe wird bei einer Vorrichtung der eingangs genannten Art dadurch gelöst, daß der Bandspeicher zwischen dem Gatter und dem Lieferwerk angeordnet ist und der Bandspeicher einen motorisch angetriebenen Stellantrieb aufweist, mit dem die Länge der Speicherstrecke veränderbar ist, wobei eine Steuereinrichtung vorgesehen ist, die den Stellantrieb und den Lieferantrieb in aufeinander abgestimmter Weise betätigt, wobei in Bewegungsrichtung des Faserbandes hinter dem Lieferwerk ein Heizkanal angeordnet ist.

Mit dieser Vorrichtung ist es möglich, Spannungsunterschiede in den Faserbändern auf ein Minimum zu reduzierieren. Dies gilt jedenfalls insoweit, als derartige Spannungsunterschiede durch den Abziehvorgang von der Spule verursacht werden. Mit der Vorrichtung ist es nämlich möglich, das Faserband mit einer konstanten Geschwindigkeit von der Spule, die üblicherweise gebremst ist, abzuziehen, auch wenn das Faserband am Ausgang der Vorrichtung nur intermittierend abgenommen wird. Das Lieferwerk sorgt dafür, daß der Bandlegeeinrichtung das Faserband positiv zugeführt wird. Die Abgabegeschwindigkeit des Lieferwerks stimmt dabei mit der Bewegungsgeschwindigkeit der Bandlegeeinrichtung überein. Solange die Bandlegeeinrichtung arbeitet, wird Faserband verbraucht. Wenn hingegen die Bandlegeeinrichtung kein Faserband legt, weil sie beispielsweise auf dem "Rückweg" ist, liefert das Lieferwerk auch kein Faserband nach. Damit das Faserband aber nach wie vor mit konstanter Geschwindigkeit von der Spule abgezogen werden kann, wird der Bandspeicher verwendet. Der Bandspeicher nimmt nun nicht einfach passiv eine bestimmte Länge des Faserbandes auf. Über den Stellantrieb ist der Bandspeicher in der Lage, anstelle des Lieferwerks das Faserband von der Spule abzuziehen. Dies geschieht einfach dadurch, daß der Bandspeicher mit Hilfe des Stellantriebs die Speicherstrecke verlängert. Wenn das Lieferwerk wieder in Aktion tritt, um das Faserband der Bandlegeeinrichtung zuzuführen, dann wird der Stellantrieb ebenfalls betätigt, um die Speicherstrecke zu verkürzen und dadurch eine ausreichende Menge von Faserband frei zu geben. Durch eine entsprechende Koordinierung von Stellantrieb und Lieferantrieb ist es nun möglich, über den gesamten Produktionsvorgang das Faserband mit gleichförmiger Geschwindigkeit von der Spule abzuziehen und zwar unabhängig davon, ob die Bandlegeeinrichtung Faserband verbraucht oder nicht. Dadurch, daß das Faserband mit konstanter Geschwindigkeit abgezogen werden kann, ergeben sich keine durch Geschwindigkeitsänderungen bedingten Spannungsunterschiede, so daß die Faserbänder mit einer hohen Gleichmäßigkeit verlegt werden können.

In Bewegungsrichtung des Faserbandes hinter dem Lieferwerk ist ein Heizkanal angeordnet. Der Heizkanal ist in der Lage, über eine längere Strecke auf das Faserband einzuwirken und es mit einer höheren Temperatur zu versehen. Dabei trägt man der Tatsache Rechnung, daß das Lieferwerk intermittierend liefert. Im Heizkanal kann das Faserband dann auch bei Stillstand aufgeheizt werden.

Vorzugsweise weist der Bandspeicher eine an einem Träger gelagerte Umlenkrolle auf, wobei der Träger durch den Stellantrieb verlagerbar ist. Im einfachsten Fall kann der Stellantrieb den Träger entlang einer geradlinigen Bewegungsstrecke verfahren. Die Speicherstrecke vergrößert oder verkleinert sich dabei mit der doppelten Geschwindigkeit. Da die Umlenkrolle nicht einfach an einer Feder aufgehängt ist, ist die Gefahr einer Schwingungsneigung ganz erheblich herabgesetzt.

Vorzugsweise ist jeder Spule ein Bandschwenker zugeordnet, der an einem um eine Achse verschwenkbaren Hebel eine der Spule benachbarte Einlaufführung und eine der Achse unmittelbar benachbarte Auslaufführung aufweist, wobei das Faserband von der Ausgangsführung zu einem fixen Anlaufpunkt geführt ist. Das Faserband ist in der Regel in einer Kreuzwicklung auf die Spule aufgewikkelt. Beim Abziehen von der Spule wandert daher die Position, an der das Faserband die Spule verläßt, über die gesamte axiale Länge der Spule hin und her. Durch den Bandschwenker wird nun dafür gesorgt, daß auch bei wechselnden Abhebepositionen das Faserband immer einem fixen Anlaufpunkt zugeführt wird. Von dem fixen Anlaufpunkt kann das Faserband dann geradlinig weitergeführt werden. Durch die Einlaufführung wird dafür gesorgt, daß das Faserband nicht aus einer vorgesehenen Führungsbahn ausbrechen kann. Die Einlaufführung und die Auslaufführung können einfach als rechteckförmige Ösen ausgebildet sein, durch die das Faserband mit seiner Breite geführt wird. Hierbei ist zu beachten, daß das Faserband nach dem Abziehen von der Spule in der Regel noch nicht seine volle Breite erreicht hat, in der alle Fasern nebeneinander liegen. Dafür ist es dicker als die Dicke einer Faser.

Vorzugsweise ist jeder Spule eine Andrückeinrichtung zugeordnet, die sich über die Länge der Spule erstreckt, wobei das Faserband durch einen Nip oder Walzenspalt zwischen der Andrückeinrichtung und der Spule von der Spule abgezogen wird. Die Andrückeinrichtung, die in Richtung auf die Spule belastet ist, beispielsweise durch Gewichts- oder Federkraft, sorgt dann dafür, daß das Faserband beim Abziehen von der Spule nicht kippen oder in sonstiger Art aus der Kreuzwicklung ausbrechen kann.

Bevorzugterweise ist jeder Spule eine Spulenheizeinrichtung zugeordnet. Die Spulenheizeinrichtung sorgt dafür, daß das Faserband zumindest in einem Bereich an der Oberfläche der Spule erwärmt wird. Die Erwärmung des Faserbandes ist eine Maßnahme, die das Ausbreiten des Faserbandes erleichtert. Dementsprechend kann ein erster Ausbreitungsschritt bereits an der Andrückeinrichtung erfolgen.

Vorzugsweise ist zwischen dem Gatter und dem Bandspeicher eine Bandheizanordnung angeordnet. Die Bandheizanordnung hat in dieser Position den Vorteil, daß sie ein kontinuierlich laufendes Faserband beheizt. Dementsprechend ist auch bei einfach aufgebauten und gesteuerten Heizeinrichtungen das Risiko gering, daß das Faserband überhitzt wird, weil es beispielsweise zu lange an einer Stelle beheizt wird.

Hierbei ist bevorzugt, daß die Bandheizanordnung mindestens einen beheizten Umlenkstab aufweist, der zwischen der Spule und dem Bandschwenker angeordnet ist. Dieser Umlenkstab hat damit zwei Aufgaben. Er dient zum einen dazu, dem Faserband weitere Wärme zuzuführen. Da das Faserband um den Umlenkstab umgelenkt wird, dient er auch dazu, daß sich die Fasern des Faserbandes in ihrer Ausrichtung frei positionieren können. Danach wird das Faserband mit den unterschiedlichen Spannungsverhältnissen der einzelnen Fasern, die aus dem Umstand der Kreuzwicklung entstehen, kontrolliert zum fixen Anlaufpunkt geführt, indem man den Bandschwenker verwendet.

Auch ist von Vorteil, wenn die Bandheizanordnung eine Bandheizeinrichtung am Eingang des Bandspeichers aufweist. Auch die Bandheizeinrichtung am Eingang des Bandspeichers kann einen oder mehrere beheizte Umlenkstäbe aufweisen. Die Beheizung dient der weiteren Ausbreitung der Fasern im Faserband. Zweckmäßigerweise ist der Umschlingungswinkel um mindestens einen Umlenkstab einstellbar. Damit läßt sich der Ausbreiteffekt beeinflussen. Die Bandheizeinrichtung am Eingang des Bandspeichers ist sozusagen die letzte Position, in der das Faserband bei einer kontinuierlichen Bewegung beheizt wird.

Hierbei ist bevorzugt, daß der Heizkanal eine Länge aufweist, die einem Bewegungshub eines der Vorrichtung nachgeschalteten Bandlegers entspricht. Im Heizkanal wird dann das gesamte Faserband, das im nachfolgenden Arbeitshub des Bandlegers bearbeitet wird, auf eine gleichmäßige Temperatur gebracht. Das Faserband weist dann weder in Längs- noch in Querrichtung Temperaturunterschiede auf. Damit lassen sich auch Spannungsunterschiede kleinhalten.

Vorzugsweise ist eine Heizvorrichtung am Ausgang und gegebenenfalls eine Heizvorrichtung am Eingang des Heizkanals angeordnet. Die Heizvorrichtung am Ausgang des Heizkanals sorgt noch einmal für eine Beheizung des Faserbandes, so daß das Faserband in eine Endausbreitung endgültig ausgebreitet werden kann, bevor es dem Bandleger zugeführt wird. Die Heizeinrichtung am Eingang kann von Vorteil sein, um ein bereits erwärmtes Faserband in den Heizkanal einführen zu können. In diesem Fall kann die Wärmezufuhr im Heizkanal moderater erfolgen.

Bevorzugterweise ist im Verlauf des Faserbandes mindestens ein Ausbreitelement angeordnet, das zwei quer zum Faserband verlaufende Umlenkkanten aufweist, die auf entgegengesetzten Seiten des Ausbreitelements angeordnet sind. Das Faserelement verläuft also quasi S-förmig durch das Ausbreitelement. Dadurch, daß es zweimal um etwa gleiche Winkel umgelenkt wird, ändert sich die Gesamtlänge des Faserbandes über seine Dicke nicht. Bei jeder Umlenkung werden jedoch die äußeren Fasern mit einer erhöhten Spannung beaufschlagt und versuchen, sich nach innen durchzudrängen. Dies ist möglich, weil die inneren, also der Umlenkkante benachbarten Fasern, lockerer sind. Nach dem Durchlaufen von zwei Umlenkkanten ist in der Regel eine ausreichende Ausbreitung des Faserbandes zu beobachten. Die Umlenkkanten können auch durch Rohre gebildet sein, wenn dies erforderlich ist. Hierbei kann es durchaus zweckmäßig sein, auf dem in Laufrichtung des Faserbandes ersten Rohr oder der ersten Umlenkkante Erhebungen vorzusehen, deren Abstand der Breite des Faserbandes entspricht. Diese Erhebungen sind zweckmäßigerweise quer zur Längserstreckung des Faserbandes abgerundet. Zwischen jeweils zwei Erhebungen wird dann das Faserband geführt. Dies bewirkt zwar, daß das Faserband möglicherweise geringfügig wieder etwas zusammengeschoben wird, so daß zwischen benachbarten Faserbändern eine kleine Lücke in der Größenordnung Millimeter entsteht. Diese Lücke wird jedoch bei der nächsten Umlenkkante automatisch wieder geschlossen.

Vorzugsweise weisen die Umlenkkanten in Bewegungsrichtung des Faserbandes einen Abstand zueinander auf, der dem 0,8- bis 2-fachen der Dicke des Ausbreitelements entspricht. Die Umlenkkanten haben also einen relativ geringen Abstand. Auch ist von Vorteil, wenn sie einen relativ kleinen Radius haben. Der Radius entspricht dabei vorzugsweise der halben Dicke des Ausbreitelements. Man kann das Ausbreitelement auch so ausbilden, daß es zu einer Mittelebene symmetrisch ist. In diesem Fall kann man, wenn die Umlenkkanten verschlissen sind, durch einfaches Umdrehen des Ausbreitelements eine Verdoppelung seiner Lebensdauer erreichen.

Vorzugsweise begrenzen die Umlenkkanten ein quer zum Faserband angeordnetes Langloch. Das Langloch definiert dann die endgültige Breite des Faserbandes. Ein derartiges Ausbreitelement läßt sich leicht fertigen.

Auch ist von Vorteil, wenn mehrere Ausbreitelemente so angeordnet sind, daß ihre Langlöcher quer zum Faserband aneinander anschließen. Hinter den Ausbreitelementen ergibt sich dann eine Faseranordnung, deren Breite ein Vielfaches der Breite eines einzelnen Faserbandes beträgt. In dieser Faseranordnung liegen dann die einzelnen Fasern relativ gleichmäßig verteilt nebeneinander. Es kann auch zweckmäßig sein, mindestens zwei Reihen von Langlöchern in Längserstreckung des Faserbandes hintereinander anzuordnen und die Langlöcher in unterschiedlichen Reihen überlappen zu lassen.

Vorzugsweise ist das Ausbreitelement hinter dem Heizkanal angeordnet. Das Ausbreitelement bildet dann sozusagen den Abschluß der Ausbreitung oder die "Endausbreitung".

Die Erfindung wird im folgenden anhand eines bevorzugten Ausführungsbeispiels in Verbindung mit der Zeichnung beschrieben. Hierin zeigen:
- Fig. 1: eine schematische Ansicht einer Vorrichtung in perspektivischer Darstellung,
- Fig. 2: die Vorrichtung aus einem anderen Blickwinkel,
- Fig. 3: eine schematische Darstellung zur Erläuterung der Funktion des Bandschwenkers in Draufsicht,
- Fig. 4: eine Seitenansicht des Bandschwenkers,
- Fig. 5: einen Schnitt durch ein Ausbreitelement und
- Fig. 6: eine schematische Darstellung am Ausgang eines Heizkanals in perspektivischer Ansicht.

Fig. 1 zeigt eine Vorrichtung 1 zum Zuführen von Faserbändern 2-4 zu einer nicht näher dargestellten Bandlegeeinrichtung einer Wirkmaschine mit Schußeintragsystem. Die Bandlegeeinrichtung schließt sich an einen Ausgang 5 der Vorrichtung 1 an.

Die Vorrichtung 1 weist ein Gatter 6 auf, in dem für jedes Faserband 2-4 eine Spule 7-9 angeordnet ist. Jede Spule 7-9 ist drehbar gelagert und gebremst, so daß das Faserband 2-4 unter einer gewissen Spannung abgezogen werden kann.

Der Aufbau ist für alle Spulen 7 bis 9 im wesentlichen gleich. Die Erläuterung erfolgt daher am Beispiel der Spule 7. Die dort beschriebenen Elemente sind bei den Spulen 8, 9 entsprechend vorhanden.

Der Spule 7 ist eine Andrückeinrichtung 10 zugeordnet, die mit einer gewissen Kraft auf den Umfang der Spule drückt. Die Andrückeinrichtung 10 weist eine auf dem Umfang der Spule 7 abrollende Rolle auf, die an einem Hebel 11 aufgehängt ist. Der Hebel 11 ist im Gatter 6 gelagert. Der Hebel 11 steht unter der Vorspannung einer nicht näher dargestellten Feder. Auch eine Vorspannung durch eine Gewichtskraft wäre möglich.

Der Spule 7 ist ferner eine Spulenheizeinrichtung 12 zugeordnet, die beispielsweise durch IR-Strahlung oder durch Warmluft das Faserband an der Oberfläche der Spule 7 beheizt.

Das von der Spule 7 abgezogene Faserband 2 wird um die Andrückeinrichtung 10 umgelenkt und unmittelbar darauf um einen beheizten Umlenkstab 13 geleitet, so daß sich die einzelnen Fasern, beispielsweise Carbonfasern, die das Faserband 2 bilden, in ihrer Ausrichtung frei positionieren können.

Das Faserband 2 ist in einer Kreuzwicklung auf der Spule 7 aufgewickelt. Die Andrückeinrichtung 10 verhindert ein vorzeitiges Einschnüren oder Kippen des Faserbandes durch das Abzugsmoment. Das Faserband 2, das durch die Kreuzwicklung ständig die Winkelstellung gegenüber der Spule 7 ändert, kann dadurch nicht kippen oder in sonstiger Art aus der Kreuzwicklung ausbrechen.

Um das Faserband 2 mit den unterschiedlichen Spannungsverhältnissen der Fasern, welche durch die Kreuzwicklung bedingt sind, weiterzuführen, wird ein Bandschwenker 14 verwendet, der einen Hebel 15 aufweist, der um eine Achse 16 verschwenkbar ist. Die Achse 16 ist am Ende des Hebels 15 angeordnet, das am weitesten von der Spule 7 entfernt ist.

Der Hebel 15 weist an einem Ende eine Einlaufführung 17 auf, die der Spule 7 benachbart ist, und am anderen Ende eine Auslaufführung 18, die sich praktisch unmittelbar an die Achse 16 anschließt. Dementsprechend befindet sich das Faserband 2 in der Auslaufführung praktisch immer in einer konstanten Position relativ zu der Spule 7, unabhängig davon, an welcher axialen Position das Faserband 2 von der Spule 7 abgezogen wird. Dementsprechend kann das Faserband 2 an einem fixen Auflaufpunkt 19 über eine Umlenkrolle 20 geführt werden, die hinter dem Spulengatter 6 angeordnet ist.

In einer zweckmäßigen Ausgestaltung sind die Einlaufführung 17 und die Auslaufführung 18 jeweils als ein gebogenes Rohr oder eine auf andere Weise gebogene Umlenkkante ausgebildet. Das Faserband läuft dann in der tiefsten Stelle der Biegung zusammen und wird auf diese Weise relativ einfach geführt. Das hierdurch bedingte Zusammenschieben der Fasern, das durchaus dazu führen kann, daß einige Fasern des Faserbandes 2 übereinander liegen, ist an dieser Stelle noch unkritisch, weil das Faserband 2 bei der nachfolgenden Verarbeitung wieder in ausreichendem Maße ausgebreitet wird.

Für die übrigen Spulen 8, 9 sind ebenfalls eine Andrükkeinrichtung, eine Spulenheizeinrichtung und ein Umlenkstab vorgesehen. Lediglich die Achsen 16 der Bandschwenker, die den anderen Spulen 8, 9 zugeordnet sind, sind in Axialrichtung der Spulen 7-9 zueinander versetzt.

Die Funktion eines Bandschwenkers 14 soll anhand der Fig. 3 und 4 noch einmal kurz erläutert werden. Das Band 2 wird aufgrund der Kreuzwicklung der Spule 7 an unterschiedlichen axialen Positionen von der Spule 7 abgehoben. Die beiden Extrempositionen sind in Fig. 3a und Fig. 3b dargestellt. In Fig. 3a wird das Faserband 2 vom linken Ende der Spule 7 und in Fig. 3b vom rechten Ende der Spule 7 abgehoben. Durch die Andrückeinrichtung 10 wird ein Kippen verhindert. Durch den beheizten Umlenkstab 13 wird das Faserband 2 sozusagen S-förmig geführt. Diese Führung erlaubt ein erstes Ausbreiten des Faserbandes.

Wie durch ein Vergleich der Fig. 3a und 3b zu erkennen ist, wird das Faserband 2 praktisch immer an der gleichen Stelle auf die Umlenkrolle 20 aufgeführt, so daß nach dem Verlassen des Bandschwenkers 14 eine Verschiebung des Faserbandes 2 quer zu seiner Laufrichtung nicht mehr gegeben ist. Die Faserbänder erhalten eine Zwangsführung, so daß das Faserband 2 weder kippen noch aus seiner vorgesehenen Führungsband ausbrechen kann. Von dem fixen Anlaufpunkt 19 kann das Faserband 2 nun geradlinig weitergeführt werden.

Es ist vorteilhaft, aber nicht unbedingt zwingend, wenn sich die Umlenkrolle 20 sozusagen in Verlängerung der Achse 16 befindet. Ein kleiner Versatz, wie er beispielsweise aus den Fig. 3a und 3b hervorgeht, ist durchaus zulässig.

In Bahnlaufrichtung, also in Laufrichtung der Faserbänder 2-4, hinter dem Gatter 6 ist ein Bandspeicher 21 angeordnet, der zwischen zwei stationären Umlenkrollen 22, 23 eine bewegliche Umlenkrolle 24 aufweist. Die bewegliche Umlenkrolle 24 ist an einem Schlitten 25 angeordnet, der in einer Führung 26 auf und ab bewegt werden kann. Die Bewegung wird verursacht durch einen Stellantrieb 27, beispielsweise einen elektrischen Motor, der über eine entsprechende Getriebeeinrichtung den Schlitten 25 nach oben oder nach unten fährt.

Zwischen dem Bandspeicher 21 und dem fixen Anlaufpunkt 19 auf der Umlenkrolle 20 ist eine Heizeinrichtung 28 angeordnet, die aus mehreren, im vorliegenden Fall drei beheizten Umlenkstäben 29 gebildet ist, über die die Faserbänder 2-4 geführt sind. Die Umlenkstäbe 29 sind vorzugsweise elektrisch beheizt. Man kann den Umschlingungswinkel einstellen, um die Ausbreitwirkung zu beeinflussen.

In Bahnlaufrichtung hinter dem Bandspeicher 21 ist ein Lieferwerk 30 angeordnet, das einen Lieferantrieb 31 aufweist. Das Lieferwerk 30 weist mehrere Rollen 32-34 auf, um die die Faserbänder 2-4 herumgeführt sind. Diese Rollen 32-34 werden durch den Lieferantrieb 31 synchron zueinander betätigt. Sie bewirken einen Vorschub der Faserbänder 2-4.

In Laufrichtung der Faserbänder 2-4 hinter dem Lieferwerk 30 ist ein Heizkanal 35 angeordnet, an dessen Eingang eine Heizvorrichtung 36 mit mehreren beheizten Umlenkstäben und an dessen Ausgang eine weitere Heizvorrichtung 37 mit mehreren beheizten Umlenkstäben angeordnet ist. Der Heizkanal 35 weist eine Länge auf, die dem Legehub einer nachgeschalteten Bandlegeeinrichtung entspricht. Wenn die Bandlegeeinrichtung bei einem Takt oder Hub beispielsweise Faserbänder mit einer Länge von 2,5 m verbraucht, dann hat der Heizkanal 25 zumindest die Länge von 2,5 m.

Am Ausgang 5 der Vorrichtung, also in Bahnlaufrichtung hinter der Heizvorrichtung 37, ist für jedes Faserband 2-4 ein Ausbreitelement 38 angeordnet, das in Fig. 5 im Querschnitt dargestellt ist. Das Ausbreitelement 38 weist ein Langloch 39 auf, das sich quer zur Längserstreckung des Faserbandes 2 erstreckt. Das Langloch 39 wird in Laufrichtung 40 des Faserbandes 2 vorne durch eine erste Umlenkkante 41 und hinten durch eine zweite Umlenkkante 42 begrenzt. Die beiden Umlenkkanten 41, 42 weisen einen relativ kleinen Abstand zueinander auf. Dieser Abstand liegt im Bereich von 0,8- bis 2-fachen der Dicke D des Ausbreitelements 38. Ihr Radius beträgt D/halbe.

Das Faserband 2 wird nun einmal unterhalb und einmal oberhalb des Ausbreitelements 38 um die Umlenkkanten 41, 42 geführt. Die jeweils innen liegenden Fasern des Faserbandes 2 sind dabei lockerer als die äußeren Fasern. Die äußeren Fasern sind stramm, d.h. sie stehen unter einer erhöhten Spannung, und versuchen, nach innen zu drängen. Dadurch, daß das Faserband 2 zweimal umgelenkt wird, ergibt sich aber letztendlich für alle Fasern die gleiche Länge, so daß nach dem Verlassen des Ausbreitelements 38 die Fasern in guter Ordnung nebeneinander angeordnet sind. Die Breite des Langlochs 39, also die Erstreckung quer zur Bewegungsrichtung 40, bestimmt dann die maximale Breite des ausgebreiteten Faserbandes 2.

Die Ausbreitelemente 38 sind nun so relativ zueinander positioniert, daß ihre Langlöcher 39 aneinander anschließen, so daß die einzelnen Faserbänder 2-4 unmittelbar nebeneinander anschließen können. Die Langlöcher 39 können auch in mehreren Reihen angeordnet sein, wobei sich dann die Langlöcher 39 unterschiedlicher Reihen überlappen können. Dies ist eine Möglichkeit, die Faserbänder praktisch ohne Lücken anzuordnen. Aber auch dann, wenn die Langlöcher 39 durch kleine Unterbrechungen voneinander getrennt sind, ist dies in der Regel unkritisch, weil sich die Faserbänder nach dem Austritt aus den Langlöchern 39 wieder in ausreichendem Maße ausbreiten können.

Die Vorrichtung 1 arbeitet nun wie folgt: Die Faserbänder 2-4 werden mit einer konstanten Geschwindigkeit von den Spulen 7-9 abgezogen und durch die Bandschwenker 14 vorbestimmten Positionen zugeführt. Die konstante Geschwindigkeit der Faserbänder 2-4 bleibt bis in den Bandspeicher 21 erhalten.

Das Lieferwerk 30 liefert jedoch nur intermittierend und zwar immer dann, wenn die am Ausgang 5 der Vorrichtung angeordnete Bandlegeeinrichtung Faserbänder benötigt. Deshalb sind der Lieferantrieb 31 und der Stellantrieb 27 so aufeinander abgestimmt, daß in dem Maß, wie der Lieferantrieb 31 den Vorschub der Faserbänder 2-4 vermindert, der Stellantrieb 27 die Aufgabe übernimmt, Faserbänder 2-4 von den Spulen 7-8 abzuziehen. Der Stellantrieb 27 arbeitet, wenn der Lieferantrieb 31 pausiert, praktisch mit der halben Geschwindigkeit, weil über die bewegliche Umlenkrolle 24 die Speicherstrecke um das doppelte der Bewegung der Umlenkrolle 24 vergrößert oder verkleinert wird.

Wenn der Lieferantrieb 31 wieder arbeitet, dann bewegt natürlich auch der Stellantrieb 27 die Umlenkrolle 24 wieder nach oben, um Faserband 2-4 in ausreichender Länge frei zu geben. Wenn aus irgendwelchen Gründen Lieferantrieb 31 langsamer arbeitet, als normal, dann kann über den Stellantrieb 27 ein entsprechender Ausgleich beim Abziehen der Bänder 2-4 von den Spulen 7-9 bewirkt werden, beispielsweise in einer Inbetriebnahmephase.

Dadurch, daß die Bänder 2-4 mit konstanter Geschwindigkeit von den Spulen 7-9 abgezogen werden, entstehen keine Spannungsunterschiede in den Faserbändern. Die Faserbänder behalten also insgesamt praktisch eine konstante Spannung bei.

Die Vorrichtung 1 ist hier mit drei Faserbändern 2-4 dargestellt. Selbstverständlich sind aber auch mehr Faserbänder möglich, wenn eine entsprechend größere Anzahl von Spulen verwendet wird.

Jedes Faserband 2-4 enthält eine Anzahl von Fasern im Bereich von beispielsweise 6.000 bis 50.000 Fasern. Auch extrem feine Fasern lassen sich mit der dargestellten Vorrichtung gut verarbeiten. Da beispielsweise Carbonfasern endlos sind, sind die genannten 6.000 bis 50.000 Fasern über die gesamte Länge, die durchaus mehrere tausend Meter betragen kann, vorhanden.

## Patentansprüche

1. Vorrichtung zum Zuführen von Faserbändern (2-4) zu einer Wirkmaschine mit einem Gatter (6), in dem mindestens eine Spule (7) angeordnet ist, von der ein Faserband (2-4) abziehbar ist, einem einen Lieferantrieb (31) aufweisenden Lieferwerk, durch das das Faserband (2-4) geführt ist, und einem Bandspeicher (21), der eine längenveränderbare Speicherstrecke für das Faserband (2-4) aufweist, **dadurch gekennzeichnet, daß** der Bandspeicher (21) zwischen dem Gatter (6) und dem Lieferwerk (30) angeordnet ist und der Bandspeicher (21) einen motorisch angetriebenen Stellantrieb (27) aufweist, mit dem die Länge der Speicherstrecke veränderbar ist, wobei eine Steuereinrichtung vorgesehen ist, die den Stellantrieb (27) und den Lieferantrieb (31) in aufeinander abgestimmter Weise betätigt, wobei in Bewegungsrichtung des Faserbandes (2-4) hinter dem Lieferwerk (30) ein Heizkanal (35) angeordnet ist.

2. Vorrichtung nach Anspruch 1, **dadurch gekennzeichnet, daß** der Bandspeicher (21) eine an einem Träger (25) gelagerte Umlenkrolle (24) aufweist, wobei der Träger (25) durch den Stellantrieb (27) verlagerbar ist.

3. Vorrichtung nach Anspruch 1 oder 2, **dadurch gekennzeichnet, daß** jeder Spule (7-9) ein Bandschwenker (14) zugeordnet ist, der an einem um eine Achse (16) verschwenkbaren Hebel eine der Spule (7-9) benachbarte Einlaufführung (17) und eine der Achse (16) unmittelbar benachbarte Auslaufführung (18) aufweist, wobei das Faserband (2-4) von der Ausgangsführung (18) zu einem fixen Anlaufpunkt (19) geführt ist.

4. Vorrichtung nach einem der Ansprüche 1 bis 3, **dadurch gekennzeichnet, daß** jeder Spule (7-9) eine Andrückeinrichtung (10) zugeordnet ist, die sich über die Länge der Spule (7-9) erstreckt, wobei das Faserband (2-4) durch einen Nip zwischen der Andrückeinrichtung (10) und der Spule (7-9) von der Spule (7-9) abgezogen wird.

5. Vorrichtung nach einem der Ansprüche 1 bis 4, **dadurch gekennzeichnet, daß** jeder Spule (7-9) eine Spulenheizeinrichtung (12) zugeordnet ist.

6. Vorrichtung nach einem der Ansprüche 1 bis 5, **dadurch gekennzeichnet, daß** zwischen dem Gatter (6) und dem Bandspeicher (21) eine Bandheizanordnung (13, 28) angeordnet ist.

7. Vorrichtung nach Anspruch 6, **dadurch gekennzeichnet, daß** die Bandheizanordnung mindestens einen beheizten Umlenkstab (13) aufweist, der zwischen der Spule (7-9) und dem Bandschwenker (14) angeordnet ist.

8. Vorrichtung nach Anspruch 6 oder 7, **dadurch gekennzeichnet, daß** die Bandheizanordnung eine Bandheizeinrichtung (28) am Eingang des Bandspeichers (21) aufweist.

9. Vorrichtung nach einem der Ansprüche 1 bis 8, **dadurch gekennzeichnet, daß** der Heizkanal (35) eine Länge aufweist, die einem Bewegungshub eines der Vorrichtung (1) nachgeschalteten Bandlegers entspricht.

10. Vorrichtung nach einem der Ansprüche 1 bis 9, **dadurch gekennzeichnet, daß** eine Heizvorrichtung (37) am Ausgang und gegebenenfalls eine Heizvorrichtung (36) am Eingang des Heizkanals (35) angeordnet ist.

11. Vorrichtung nach einem der Ansprüche 1 bis 10, **dadurch gekennzeichnet, daß** im Verlauf des Faserbandes (2-4) mindestens ein Ausbreitelement (38) angeordnet ist, das zwei quer zum Faserband (2-4) verlaufende Umlenkkanten (41, 42) aufweist, die auf entgegengesetzten Seiten des Ausbreitelements (38) angeordnet sind.

12. Vorrichtung nach Anspruch 11, **dadurch gekennzeichnet, daß** die Umlenkkanten in Bewegungsrichtung (40) des Faserbandes (2-4) einen Abstand zueinander aufweisen, der dem 0,8- bis 2-fachen der Dicke (D) des Ausbreitelements (38) entspricht.

13. Vorrichtung nach Anspruch 11 oder 12, **dadurch gekennzeichnet, daß** die Umlenkkanten (41, 42) ein quer zum Faserband (2-4) angeordnetes Langloch (39) begrenzen.

14. Vorrichtung nach Anspruch 13, **dadurch gekennzeichnet, daß** mehrere Ausbreitelemente (38) so angeordnet sind, daß ihre Langlöcher (39) quer zum Faserband (2-4) aneinander anschließen.

15. Vorrichtung nach einem der Ansprüche 11 bis 14, **dadurch gekennzeichnet, daß** das Ausbreitelement (38) hinter dem Heizkanal (35) angeordnet ist.

## Claims

1. Device for feeding fiber bands (2-4) to a knitting machine comprising a creel (6) in which at least one bobbin (7) is positioned from which a fiber band (2-4) can be drawn, a supplier through which the fiber band (2-4) is guided, said supplier comprising a feed drive (31), and a band storage (21) including a variable length storage path for the fiber band (2-4), **characterized in that** the band storage (21) is arranged between the creel (6) and the supplier (30) and the band storage (21) comprises a motor driven control drive (27) with which the length of the storage path can be changed, wherein a control device is provided actuating the control drive and the feed drive in a manner coordinated with one another, wherein a heating channel (35) is arranged in a movement direction of the fiber band after the supplier (30).

2. Device according to claim 1, **characterized in that** the band storage (21) has a guide role (24) supported on a carrier (25), wherein the carrier (25) is displaceable by the control drive (27).

3. Device according to claim 1 or 2, **characterized in that** a band swivel device (14) including a lever pivotable about an axis (16), an inflow guide (17) arranged adjacent to the bobbin (7-9) and an outflow guide (18) positioned adjacent to the axis (16) is associated to each bobbin (7-9), wherein the fiber band (2-4) is guided from the output guide (18) to a fixed starting point (19).

4. Device according to any of claims 1 to 3, **characterized in that** a pressure device (10) extending over a length of the bobbin (7-9) is associated to each bobbin (7-9), wherein the fiber band (2-4) is drawn off from the bobbin (7-9) through a nip between said pressure device (10) and the bobbin (7-9).

5. Device according to any of claims 1 to 4, **characterized in that** a bobbin heating device (12) is associated to each bobbin (7-9).

6. Device according to any of claims 1 to 5, **characterized in that** a band heating arrangement (13, 28) is arranged between the creel (6) and the band storage (21).

7. Device according to claim 6, **characterized in that** the band heating arrangement includes at least one heated guide rod (13) arranged between said bobbin (7-9) and the band swivel device (14).

8. Device according to claim 6 or 7, **characterized in that** the band heating arrangement includes a band heating device (28) at an intake of said band storage (21).

9. Device according to any of claims 1 to 8, **characterized in that** the heating channel (35) has a length corresponding to a movement stroke of a band layer device arranged downstream of said device (1).

10. Device according to any of claims 1 to 9, **characterized in that** a heating device (37) is arranged at an output and respectively a heating device (36) is arranged at an intake of the heating channel (35).

11. Device according to any of claims 1 to 10, **characterized in that** a spreader element (38) is arranged in the run of the fiber band (2-4), the spreader element comprising to guide edges (41, 42) running crosswise to the fiber band (2-4) and being arranged on opposite sides of the spreader element (38).

12. Device according to claim 11, **characterized in that** the guide edges in a movement direction (40) of the fiber band (2-4) have a spacing from one another that corresponds to 0,8 - 2 times a thickness (D) of said at least one spreader element (38).

13. Device according to claim 11 or 12, **characterized in that** the guide edges (41, 42) limit a slotted hole (39) running crosswise to the fiber band (2-4).

14. Device according to claim 13, **characterized in that** a plurality of spreader elements (38) are arranged such that each respective slotted hole (39) connects to one another in a crosswise direction to said fiber band (2-4).

15. Device according to any of claims 11 to 14, **characterized in that** the spreader element (38) is arranged behind the heating channel (35).

## Revendications

1. Dispositif pour l'acheminement de bandes fibreuses (2-4) à une machine à tricoter, comportant un râtelier (6), dans lequel est agencée au moins une bobine (7), d'où peut être tirée une bande fibreuse (2-4), un dispositif d'alimentation présentant une commande d'alimentation (31), par lequel dispositif la bande fibreuse (2-4) est acheminée, et un accumulateur de bande (21), qui présente un trajet d'accumulation modifiable en longueur pour la bande fibreuse (2-4), **caractérisé en ce que** l'accumulateur de bande (21) est aménagé entre le râtelier (6) et le dispositif d'alimentation (30) et l'accumulateur de bande (21) présente une commande de réglage (27) entraînée par moteur, avec laquelle la longueur du trajet d'accumulation peut être modifiée, dans lequel il est prévu un dispositif de commande qui commande la commande de réglage (27) et la commande d'alimentation (31) en conformité avec celles-ci, dans lequel un canal de chauffage (35) est aménagé dans le sens de déplacement de la bande fibreuse (2-4) derrière le dispositif d'alimentation (30).

2. Dispositif selon la revendication 1, **caractérisé en ce que** l'accumulateur de bande (21) présente un rouleau de renvoi (24) monté sur un support (25), le support (25) pouvant être déplacé par la commande de réglage (27).

3. Dispositif selon la revendication 1 ou la revendication 2, **caractérisé en ce qu'**il est affecté à chaque bobine (7-9) un dispositif de pivotement de bande (14), qui présente, sur un levier pivotant autour d'un axe (16), un guide d'entrée (17) adjacent à la bobine (7-9) et un guide de sortie (18) directement adjacent à l'axe (16), la bande fibreuse (2-4) étant guidée par le guidage de sortie (18) vers un point d'entrée fixe (19).

4. Dispositif selon l'une quelconque des revendications 1 à 3, **caractérisé en ce qu'**il est affecté à chaque bobine (7-9) un dispositif presseur (10) qui s'étend sur la longueur de la bobine (7-9), la bande fibreuse (2-4) étant tirée de la bobine (7-9) à travers un intervalle de pincement entre le dispositif presseur (10) et la bobine (7-9).

5. Dispositif selon l'une quelconque des revendications 1 à 4, **caractérisé en ce qu'**il est affecté à chaque bobine (7-9) un dispositif de chauffage de bobine (12).

6. Dispositif selon l'une quelconque des revendications 1 à 5, **caractérisé en ce qu'**un aménagement de chauffage de bande (13-28) est agencé entre le râtelier (6) et l'accumulateur de bande (21).

7. Dispositif selon la revendication 6, **caractérisé en ce que** l'aménagement de chauffage de bande présente au moins une barre de renvoi chauffée (13), qui est disposée entre la bobine (7-9) et le dispositif de pivotement de bande (14).

8. Dispositif selon la revendication 6 ou la revendication 7, **caractérisé en ce que** l'aménagement de chauffage de bande présente un dispositif de chauffage de bande (28) à l'entrée de l'accumulateur de bande (21).

9. Dispositif selon l'une quelconque des revendications 1 à 8, **caractérisé en ce que** le canal de chauffage (35) présente une longueur qui correspond à une course de déplacement d'un positionneur de bande monté en aval du dispositif (1).

10. Dispositif selon l'une quelconque des revendications 1 à 9, **caractérisé en ce qu'**un dispositif de chauffage (37) est aménagé à la sortie et éventuellement un dispositif de chauffage (36) à l'entrée du canal de chauffage (35).

11. Dispositif selon l'une quelconque des revendications 1 à 10, **caractérisé en ce que**, dans le déroulement de la bande fibreuse (2-4), il est agencé au moins un élément d'étalement (38), qui présente deux arêtes de renvoi (41, 42) s'étendant transversalement à une bande fibreuse (2-4), lesdites arêtes étant disposées sur les côtés opposés de l'élément d'étalage (38).

12. Dispositif selon la revendication 11, **caractérisé en ce que** les arêtes de renvoi présentent dans le sens de déplacement (40) de la bande fibreuse (2-4) une distance mutuelle qui correspond à 0,8 à 2 fois l'épaisseur (D) de l'élément d'étalage (38).

13. Dispositif selon la revendication 11 ou la revendication 12, **caractérisé en ce que** les arêtes de renvoi (41, 42) délimitent un trou allongé (39) disposé transversalement à la bande fibreuse (2-4).

14. Dispositif selon la revendication 13, **caractérisé en ce que** plusieurs éléments d'étalage (38) sont aménagés de sorte que leurs trous allongés (39) se raccordent l'un à l'autre transversalement à la bande fibreuse (2-4).

15. Dispositif selon l'une quelconque des revendications 11 à 14, **caractérisé en ce que** l'élément d'étalage (38) est aménagé derrière le canal de chauffage (35).
